# EUROPÄISCHE PATENTSCHRIFT

(11) **EP 1 795 978 B1**
(45) Veröffentlichungstag und Bekanntmachung des Hinweises auf die Patenterteilung: **05.01.2011**
(21) Anmeldenummer: 06022988.7
(22) Anmeldetag: 04.11.2006
(51) Int. Cl.: G04B 37/00, G04B 37/11

(54) **Uhr**
Timepiece
Pièce d'horlogerie

(30) Priorität: 07.12.2005 DE 102005058322
(43) Veröffentlichungstag der Anmeldung: 13.06.2007
(73) Patentinhaber: Lange Uhren GmbH, 01768 Glashütte (DE)
(72) Erfinder: Greubel, Robert Alain, CH-2325 Lignières (CH); Forsey, Stephen Edward Methuen, CH-2400 Le Locle (CH); Perez, Ludovic Philippe Roland, 25130 Villers-le-Lac (FR)
(74) Vertreter: Klein, Thomas

(56) Entgegenhaltungen:
- CH-A- 323 231
- CH-A- 324 394
- DE-C- 902 479
- US-A- 3 879 931
- US-A- 4 216 650

## Beschreibung

Die Erfindung bezieht sich auf eine Uhr, insbesondere eine Armbanduhr, mit einem Gehäuse, dessen Gehäuseinnenraum beobachterseitig eine durch ein Deckglas verschlossene Öffnung und bodenseitig eine Schallöffnung besitzt, die durch eine Membran verschlossen ist, welche mit ihrem radial umlaufenden Randbereich dicht an einer entsprechenden Ringfläche des Gehäuses in Anlage ist, mit einem in dem Gehäuseinnenraum angeordneten Schwingungserzeuger, durch den Tonschwingungen erzeugbar sind.

Bei derartigen Uhren sorgt die Membran dafür, daß der Gehäuseinnenraum, in dem sich das Uhrwerk und der Schwingungserzeuger befinden, nach außen verschlossen ist, um ein Eindringen von Schmutz und Feuchtigkeit zu verhindern.

Gleichzeitig soll durch die Schwingungsfähigkeit der Membran eine gute Übertragung der von dem Schwingungserzeuger erzeugten Tonschwingungen nach außen gewährleistet werden.

Diese Übertragung der Tonschwingungen nach außen erfolgt aber nur dann optimal, wenn die Frequenz der von dem Schwingungserzeuger erzeugten Tonschwingungen und die Eigenfrequenz der Membran gleich sind.

Aus der CH 323 231 A ist eine Uhr der eingangs genannten Art bekannt, bei der der radial umlaufende Rand der Membran in einer axialen Aufnahmeöffnung des Uhrgehäuses bis zur Anlage an einer Ringschulter einsetzbar und über einen am Gehäuse axial einschraubbaren Spannring axial gegen die Ringschulter spannbar ist. Der kreisförmige Außendurchmesser der Membran entspricht dabei dem Innendurchmesser der Aufnahmeöffnung.

Aus der US-A-4 216 650 ist eine Armbanduhr bekannt, die in ihrem Bodenbereich eine Kammer aufweist, in der ein batteriebetriebener Schwingungserzeuger angeordnet ist. Von der Kammer gehen nach außen führende Öffnungen aus. Dabei bildet die Kammer zusammen mit den Öffnungen einen Helmholz- Resonator, dessen natürliche Frequenz der Frequenz des Schwingungserzeugers entspricht, was zu einer Verstärkung des von dem Schwingungserzeuger erzeugten Tons führt.

Aufgabe der Erfindung ist es daher eine Uhr der eingangs genannten Art zu schaffen, bei der eine optimierte Übertragung der Tonschwingungen des Schwingungserzeugers nach außen erfolgt.

Diese Aufgabe wird erfindungsgemäß dadurch gelöst, daß der radial umlaufende Rand der Membran von einer Zugeinrichtung radial nach außen zugbelastbar ist.

Durch diese Ausbildung ist es möglich die Spannung der Membran zu verändern und damit die Eigenfrequenz der Membran auf die Frequenz der von dem Schwingungserzeuger erzeugten Tonschwingungen einzustellen. Damit können diese Tonschwingungen optimiert aus dem Gehäuseinnenraum nach außen übertragen werden, so daß eine Brillianz der erzeugten Tonschwingungen weitestgehend keine Beeinträchtigung bei der Übertragung nach außen erleidet.

Toleranzbedingte Schwankungen der Tonschwingungen des Schwingungserzeugers sind ebenfalls ausgleichbar.

Eine Zugbelastung ist auf einfache Weise möglich, wenn der radial umlaufende Rand der Membran dicht mit einem Spannring verbunden ist, der durch die Zugeinrichtung radial nach außen zugbelastbar ist, wobei vorzugsweise der radial umlaufende Rand der Membran durch eine nichtlösbare Verbindung mit dem Spannring verbunden ist..

Ist die Membran unter einer bestimmten radialen Vorspannung mit dem Spannring verbunden, so kann zunächst die Membran einfach mit einer bestimmten Grundspannung und somit einer bestimmten Eigenfrequenz mit dem Spannring verbunden werden, ehe dann durch die Zugeinrichtung eine Feineinstellung erfolgt.

Eine dichte und feste Verbindung der Membran mit dem Spannring ist dadurch möglich, daß die Membran durch Löten oder Schweißen, insbesondere durch Laserschweißen mit dem Spannring verbunden ist.

Dabei besitzt das Laserschweißen den zusätzlichen Vorteil, daß eine Wärmebelastung nur im unmittelbaren Schweißbereich nicht aber in dem die Eigenfrequenz bestimmenden frei gespannten Bereich der Membran erfolgt. Eine wärmebedingte Veränderung der Eigenfrequenz der Membran wird so vermieden.

Eine andere dichte und feste Verbindung der Membran mit dem Spannring unter Vermeidung einer Wärmebeeinflußung der Membran besteht darin, daß die Membran durch Kleben mit dem Spannring verbunden ist.

Die Membran kann aber auch zwischen zwei miteinander verbindbaren Spannringteilen eingeklemmt sein, die vorzugsweise durch Schrauben axial gegeneinander spannbar sind.

Zur Abdichtung des Verbindungsbereichs der Membran oder des Spannrings mit dem Gehäuse kann in einer in der Ringfläche radial umlaufend ausgebildeten Nut ein Dichtring angeordnet sein, an dem die Membran oder der Spannring axial in Anlage ist.

Zum festen Beaufschlagen der Ringfläche durch den Spannring und zu dessen Fixierung kann der Spannring mittels Spannschrauben gegen die Ringfläche spannbar sein, die in axiale Gewindebohrungen des Gehäuses einschraubbar sind und mit ihrem Schraubenkopf auf dem Spannring in Auflage sind. Dabei sind zur gleichmäßigen Anlage vorzugsweise die Spannschrauben um den Spannring herum gleichmäßig verteilt angeordnet.

Die Zugeinrichtung kann darin bestehen, daß in dem Spannring radial gerichtete und radial nach außen mündende Gewindebohrungen ausgebildet sind, in die Zugschrauben einschraubbar sind, die an dem Gehäuse gegen radiale Einwärtsbewegung abstützbar sind.

Damit kann eine Einstellung der Eigenfrequenz der Membran im in das Gehäuse eingebauten Zustand erfolgen, so daß einbaubedingte Veränderungen der Eigenfrequenz der Membran nicht entstehen können.

In einfacher Ausbildung sind dabei die Zugschrauben in zu den Gewindebohrungen koaxialen Stufenbohrungen angeordnet, deren große Stufe radial nach außen mündet und an deren Übergang von der großen Stufe zur kleinen Stufe die Zugschraube mit ihrem Schraubenkopf abgestützt ist.

Eine weitere Möglichkeit zur Ausbildung der Zugeinrichtung besteht darin, daß die Membran in ihrem radial äußeren Randbereich durch ein Spannelement axial verstellbar beaufschlagbar ist, wobei das Spannelement ein die Membran in ihrem radial äußeren umlaufenden Randbereich axial beaufschlagender Spannring, was eine gleichmäßige radial umlaufende Beaufschlagung der Membran ermöglicht.

Zum einfachen Einstellen des Spannrings kann das Spannelement mittels Stellschrauben axial verstellbar sein.

Zum Schutz der Membran gegen Beschädigungen und gleichzeitig gutem Austreten der Tonschwingungen nach außen ist vorzugsweise die Membran von einem an dem Gehäuse befestigbaren Gehäuseboden abgedeckt, wobei zwischen Membran und Gehäuseboden ein Raum gebildet ist, von dem Schallaustrittsöffungen insbesondere radial nach außen führen.

Zu einer deutlichen Verstärkung des nach außen abgegebenen Tons der Tonschwingungen führt es, wenn der Raum und die Schallaustrittsöffnungen einen Helmholtz-Resonator bilden.

Vorzugsweise ist die Membran eine Metallmembran, wobei diese möglichst aus einem korrosionsbeständigen Material, insbesondere aus Gold oder einer Goldlegierung bestehen kann.

Ein gutes Spektrum an Tonschwingungen ist dadurch erzielbar, daß der Schwingungserzeuger eine von einem Anschlaghammer anschlagbare Glocke oder eine Tonfeder ist, die vorzugsweise aus einem Metall besteht.

Besonders gute Klangeigenschaften sind dabei dann erreichbar, wenn der Schwingungserzeuger aus Niobium (Nb) oder einer Niobium (Nb) enthaltenen Legierung besteht.

Ausführungsbeispiele der Erfindung sind in der Zeichnung dargestellt und werden im folgenden näher beschrieben. Es zeigen
- Figur 1: eine Teil-Querschnittsansicht eines ersten Ausführungs- beispiels einer Uhr
- Figur 2: eine Teil-Querschnittsansicht eines zweiten Ausführungs- beispiels einer Uhr.

Die in den Figuren dargestellten Teilausschnitte einer Uhr zeigen ein Gehäuse 1 der Uhr deren Gehäuseinnenraum 2 eine Schallöffnung 3 besitzt, die durch eine metallische Membran 10 verschlossen ist.

Dabei ist an dem Gehäuse 1 im Randbereich der Schallöffnung 3 eine radial umlaufende Ringfläche 4 angeordnet, die sich radial zur Schallöffnung 3 erstreckt und in der eine radial umlaufende Nut 5 ausgebildet ist.

In der Nut 5 ist ein Dichtring 6 angeordnet, der teilweise aus der Nut 5 herausragt.

Auf der Ringfläche und dem Dichtring 6 ist ein Spannring 7, 7' mit einem etwa rechteckigen Querschnitt fest in Auflage.

An der der Ringfläche 4 abgewandten Seite des Spannrings 7, 7' ist die Membran 10 durch Laserschweißen befestigt und deckt die Öffnung des Spannrings 7, 7' ab.

Innerhalb des Gehäuseinnenraums 2 sind zentrisch zwei Glocken 8, 8' eines Schwingungserzeugers angeordnet, die zur Erzeugung von Tonschwingungen von einem nicht dargestellten Anschlaghammer anschlagbar sind.

Die Glocken 8, 8' sind koaxial zueinander angeordnet und weisen zentrisch Halteelemente 9 zur nicht dargestellten Befestigung im Gehäuse 1 auf.

Die Membran 10 ist nach außen von einem mit dem Gehäuse 1 verbunden topfartigen Gehäuseboden 11 abgedeckt, wobei zwischen Membran 10 und Gehäuseboden 11 ein Raum 12 gebildet ist, von dem aus Schallaustrittsöffnungen 13 radial nach außen führen.

Dabei bilden der Raum 12 und die Schallaustrittsöffnungen 13 einen Helmholtz-Resonator.

Bei dem Ausführungsbeispiel der Figur 1 sind in dem Spannring 7 radial gerichtet und radial nach außen mündende Gewindebohrungen 14 ausgebildet, die radial nach innen geschlossen sind.

Zu den Gewindebohrungen 14 koaxiale Stufenbohrungen 15 sind in dem Gehäuse 1 ausgebildet, deren kleine Stufen 16 radial nach innen und deren große Stufen 17 radial nach außen münden.

In die Stufenbohrungen 15 sind radial von außen Zugschrauben 18 eingeführt und mit ihrem Gewindeschaft in die Gewindebohrungen 14 eingeschraubt.

Mit ihren Schraubköpfen 19 stützen sich die Zugschrauben 18 an dem Übergang von der großen Stufe 17 zur kleinen Stufe 16 ab. Durch weiteres Einschrauben der Zugschrauben 18 in die Gewindebohrungen 14 wird der Spannring 7 radial nach außen gedehnt und damit die Membran 10 radial gespannt, so daß ihre Eigenfrequenz geändert wird.

Bei dem Ausführungsbeispiel der Figur 2 sind peripher zum Spannring 7' um diesen herum gleichmäßig verteilt axiale Gewindebohrungen 20 im Gehäuse 1 ausgebildet, in die Spannschrauben 21 einschraubbar sind, die mit einem Teil ihres Schraubenkopfes 22 radial über den Spannring 7' ragen und durch festes Einschrauben in die Gewindebohrungen 20 den Spannring 7' fest auf die Ringfläche 4 pressen, so daß der Spannring 7' in dieser Position fest gehalten wird.

Wird der Spannring 7' durch eine nicht dargestellte Vorrichtung radial auf die gewünschte Spannung der Membran 10 gedehnt und diesem Zustand durch die Spannschrauben 21 auf der Ringfläche 4 fixiert, besitzt die Membran 10 eine Radialspannung mit der gewünschten Eigenfrequenz.

### Bezugszeichenliste

- 1: Gehäuse
- 2: Gehäuseinnenraum
- 3: Schallöffnung
- 4: Ringfläche
- 5: Nut
- 6: Dichtring
- 7: Spannring
- 7': Spannring
- 8: Glocken
- 8': Glocken
- 9: Halteelement
- 9': Halteelement
- 10: Membran
- 11: Gehäuseboden
- 12: Raum
- 13: Schallaustrittsöffnungen
- 14: Gewindebohrungen
- 15: Stufenbohrungen
- 16: kleine Stufe
- 17: große Stufe
- 18: Zugschrauben
- 19: Schraubenköpfe
- 20: Gewindebohrungen
- 21: Spannschrauben
- 22: Schraubenkopf

## Patentansprüche

1. Uhr, insbesondere Armbanduhr, mit einem Gehäuse, dessen Gehäuseinnenraum beobachterseitig eine durch ein Deckglas verschlossene Öffnung und bodenseitig eine Schallöffnung besitzt, die durch eine Membran verschlossen ist, welche mit ihrem radial umlaufenden Randbereich dicht an einer entsprechenden Ringfläche des Gehäuses in Anlage ist, mit einem in dem Gehäuseinnenraum angeordneten Schwingungserzeuger, durch den Tonschwingungen erzeugbar sind, **dadurch gekennzeichnet, daß** der radial umlaufende Rand der Membran (10) von einer Zugeinrichtung radial nach außen zugbelastbar ist.

2. Uhr nach Anspruch 1, **dadurch gekennzeichnet, daß** der radial umlaufende Rand der Membran (10) dicht mit einem Spannring (7, 7') verbunden ist, der durch die Zugeinrichtung radial nach außen zugbelastbar ist.

3. Uhr nach Anspruch 2, **dadurch gekennzeichnet, daß** der radial umlaufende Rand der Membran (10) durch eine nichtlösbare Verbindung mit dem Spannring (7, 7') verbunden ist.

4. Uhr nach einem der Ansprüche 2 und 3, **dadurch gekennzeichnet, daß** die Membran (10) unter einer bestimmten radialen Vorspannung mit dem Spannring (7, 7') verbunden ist.

5. Uhr nach einem der Ansprüche 2 bis 4, **dadurch gekennzeichnet, daß** die Membran (10) durch Löten oder Schweißen, insbesondere durch Laserschweißen mit dem Spannring (7, 7') verbunden ist.

6. Uhr nach einem der Ansprüche 2 bis 4, **dadurch gekennzeichnet, daß** die Membran durch Kleben mit dem Spannring verbunden ist.

7. Uhr nach Anspruch 2, **dadurch gekennzeichnet, daß** die Membran zwischen zwei miteinander verbindbaren Spannringteilen eingeklemmt ist.

8. Uhr nach Anspruch 7, **dadurch gekennzeichnet, daß** die beiden Spannringteile durch Schrauben axial gegeneinander spannbar sind.

9. Uhr nach einem der vorhergehenden Ansprüche, **dadurch gekennzeichnet, daß** in einer in der Ringfläche radial umlaufend ausgebildeten Nut (5) ein Dichtring (6) angeordnet ist, an dem die Membran oder der Spannring (10) axial in Anlage ist.

10. Uhr nach einem der vorhergehenden Ansprüche, **dadurch gekennzeichnet, daß** der Spannring (7') mittels Spannschrauben (21) gegen die Ringfläche (4) spannbar ist, die in axiale Gewindebohrungen (20) des Gehäuses (1) einschraubbar sind und mit ihrem Schraubenkopf (22) auf dem Spannring (7') in Auflage sind.

11. UhrnachAnspruch 10, **dadurch gekennzeichnet, daß** die Spannschrauben (21) um den Spannring (7') herum gleichmäßig verteilt angeordnet sind.

12. Uhr nach einem der vorhergehenden Ansprüche, **dadurch gekennzeichnet, daß** in dem Spannring (7) radial gerichtete und radial nach außen mündende Gewindebohrungen (14) ausgebildet sind, in die Zugschrauben (18) einschraubbar sind, die an dem Gehäuse (1) gegen radiale Einwärtsbewegung abstützbar sind.

13. Uhr nach Anspruch 12, **dadurch gekennzeichnet, daß** die Zugschrauben (18) in zu den Gewindebohrungen (14) koaxialen Stufenbohrungen (15) angeordnet sind, deren große Stufe (17) radial nach außen mündet und an deren Übergang von der großen Stufe (17) zur kleinen Stufe (16) die Zugschraube (18) mit ihrem Schraubenkopf (22) abgestützt ist.

14. Uhr nach einem der Ansprüche 1 bis 11, **dadurch gekennzeichnet, daß** die Membran in ihrem radial äußeren Randbereich durch ein Spannelement axial verstellbar beaufschlagbar ist.

15. Uhr nach Anspruch 14, **dadurch gekennzeichnet, daß** das Spannelement ein die Membran in ihrem radial äußeren umlaufenden Randbereich axial beaufschlagender Spannring ist.

16. Uhr nach einem der Ansprüche 14 und 15, **dadurch gekennzeichnet, daß** das Spannelement mittels Stellschrauben axial verstellbar ist.

17. Uhr nach einem der vorhergehenden Ansprüche, **dadurch gekennzeichnet, daß** die Membran (10) von einem an dem Gehäuse (1) befestigbaren Gehäuseboden (11) abgedeckt ist, wobei zwischen Membran (10) und Gehäuseboden (11) ein Raum (12) gebildet ist, von dem Schallaustrittsöffungen (13) nach außen führen.

18. UhrnachAnspruch 17, **dadurch gekennzeichnet, daß** die Schallaustrittsöffnungen (13) radial nach außen führen.

19. Uhr nach einem der Ansprüche 17 und 18, **dadurch gekennzeichnet, daß** der Raum (12) und die Schallaustrittsöffnungen (13) einen Helmholtz-Resonator bilden.

20. Uhr nach einem der vorhergehenden Ansprüche, **dadurch gekennzeichnet, daß** die Membran (10) eine Metallmembran ist.

21. Uhr nach Anspruch 20, **dadurch gekennzeichnet, daß** die Membran aus Gold oder einer Goldlegierung besteht.

22. Uhr nach einem der vorhergehenden Ansprüche, **dadurch gekennzeichnet, daß** der Schwingungserzeuger eine von einem Anschlaghammer anschlagbare Glocke (8, 8') oder eine Tonfeder ist.

23. Uhr nach Anspruch 22, **dadurch gekennzeichnet, daß** der Schwingungserzeuger aus einem Metall besteht.

24. Uhr nach Anspruch 23, **dadurch gekennzeichnet, daß** der Schwingungserzeuger aus Niobium (Nb) oder einer Niobium (Nb) enthaltenen Legierung besteht.

## Claims

1. Timepiece, in particular wristwatch, having a casing, of which the casing interior has, on the viewer's side, an opening closed by a cover glass and, on the base side, a sound aperture which is closed by a membrane which has its radially encircling peripheral region in sealed abutment against a corresponding annular surface of the casing, having a vibration generator which is arranged in the casing interior and can generate sound vibrations, **characterized in that** the radially encircling periphery of the membrane (10) can be subjected to tensile loading in the radially outward direction by a tensioning means.

2. Timepiece according to Claim 1, **characterized in that** the radially encircling periphery of the membrane (10) is connected in a sealed manner to a clamping ring (7, 7') which can be subjected to tensile loading in the radially outward direction by the tensioning means.

3. Timepiece according to Claim 2, **characterized in that** the radially encircling periphery of the membrane (10) is connected to the clamping ring (7, 7') by a non-releasable connection.

4. Timepiece according to either of Claims 2 and 3, **characterized in that** the membrane (10) is connected to the clamping ring (7, 7') with a certain level of radial prestressing.

5. Timepiece according to one of Claims 2 to 4, **characterized in that** the membrane (10) is connected to the clamping ring (7, 7') by soldering or welding, in particular by laser welding.

6. Timepiece according to one of Claims 2 to 4, **characterized in that** the membrane is connected to the clamping ring by adhesive bonding.

7. Timepiece according to Claim 2, **characterized in that** the membrane is clamped in between two clamping-ring parts which can be connected to one another.

8. Timepiece according to Claim 7, **characterized in that** the two clamping-ring parts can be clamped axially in relation to one another by screws.

9. Timepiece according to one of the preceding claims, **characterized in that** a groove (5), which is formed in a radially encircling manner in the annular surface, contains a sealing ring (6), against which the membrane or the clamping ring (10) butts axially.

10. Timepiece according to one of the preceding claims, **characterized in that** the clamping ring (7') can be clamped against the annular surface (4) by means of clamping screws (21), which can be screwed into axial threaded bores (20) of the casing (1) and have their screw head (22) bearing on the clamping ring (7').

11. Timepiece according to Claim 10, **characterized in that** the clamping screws (21) are distributed uniformly around the clamping ring (7').

12. Timepiece according to one of the preceding claims, **characterized in that** the clamping ring (7) contains radially directed threaded bores (14) which open out in the radially outward direction and into which it is possible to screw tensioning screws (18), which can be supported on the casing (1) against moving radially inwards.

13. Timepiece according to Claim 12, **characterized in that** the tensioning screws (18) are arranged in stepped bores (15) which are coaxial with the threaded bores (14) and of which the large step (17) opens out in the radially outward direction, the tensioning screw (18) having its screw head (22) supported on the transition between the large step (17) and the small step (16).

14. Timepiece according to one of Claims 1 to 11, **characterized in that** the membrane can be subjected to axial adjustment by a clamping element in its radially outer peripheral region.

15. Timepiece according to Claim 14, **characterized in that** the clamping element is a clamping ring which acts on the membrane axially in its radially outer encircling peripheral region.

16. Timepiece according to either of Claims 14 and 15, **characterized in that** the clamping element can be adjusted axially by means of adjusting screws.

17. Timepiece according to one of the preceding claims, **characterized in that** the membrane (10) is covered by a casing base (11) which can be fastened on the casing (1), a space (12) from which sound-outlet openings (13) lead outwards being formed between the membrane (10) and casing base (11).

18. Timepiece according to Claim 17, **characterized in that** the sound-outlet openings (13) lead radially outwards.

19. Timepiece according to either of Claims 17 and 18, **characterized in that** the space (12) and the sound-outlet openings (13) form a Helmholtz resonator.

20. Timepiece according to one of the preceding claims, **characterized in that** the membrane (10) is a metal membrane.

21. Timepiece according to Claim 20, **characterized in that** the membrane consists of gold or of a gold alloy.

22. Timepiece according to one of the preceding claims, **characterized in that** the vibration generator is a gong or a bell (8, 8') which can be struck by a hammer.

23. Timepiece according to Claim 22, **characterized in that** the vibration generator consists of a metal.

24. Timepiece according to Claim 23, **characterized in that** the vibration generator consists of niobium (Nb) or of a niobium (Nb)-containing alloy.

## Revendications

1. Pièce d'horlogerie, notamment montre, comprenant un boîtier, dont l'espace interne de boîtier possède, du côté de l'observateur, une ouverture fermée par un couvercle en verre et, du côté du fond, un orifice sonore, qui est fermé par une membrane, qui s'applique de manière hermétique avec sa région de bord radialement périphérique contre une surface annulaire correspondante du boîtier, un générateur de vibrations disposé dans l'espace interne du boîtier, qui permet de produire des vibrations sonores, **caractérisée en ce que** le bord radialement périphérique de la membrane (10) peut être sollicité en traction radialement vers l'extérieur par un dispositif de traction.

2. Pièce d'horlogerie selon la revendication 1, **caractérisée en ce que** le bord radialement périphérique de la membrane (10) est connecté de manière hermétique à une bague de serrage (7, 7') qui peut être sollicitée en traction radialement vers l'extérieur par le dispositif de traction.

3. Pièce d'horlogerie selon la revendication 2, **caractérisée en ce que** le bord radialement périphérique de la membrane (10) est connecté à la bague de serrage (7, 7') par une connexion non desserrable.

4. Pièce d'horlogerie selon l'une quelconque des revendications 2 et 3, **caractérisée en ce que** la membrane (10) est connectée à la bague de serrage (7, 7') avec une précontrainte radiale déterminée.

5. Pièce d'horlogerie selon l'une quelconque des revendications 2 à 4, **caractérisée en ce que** la membrane (10) est connectée à la bague de serrage (7, 7') par brasage ou soudage, en particulier par soudage au laser.

6. Pièce d'horlogerie selon l'une quelconque des revendications 2 à 4, **caractérisée en ce que** la membrane est connectée à la bague de serrage par collage.

7. Pièce d'horlogerie selon la revendication 2, **caractérisée en ce que** la membrane est coincée entre deux pièces de bague de serrage pouvant être connectées l'une à l'autre.

8. Pièce d'horlogerie selon la revendication 7, **caractérisée en ce que** les deux pièces de bague de serrage peuvent être serrées axialement l'une contre l'autre par vissage.

9. Pièce d'horlogerie selon l'une quelconque des revendications précédentes, **caractérisée en ce qu'**une bague d'étanchéité (6) est disposée dans une rainure (5) réalisée de manière radialement périphérique dans la surface annulaire, sur laquelle s'applique axialement la membrane ou la bague de serrage (10).

10. Pièce d'horlogerie selon l'une quelconque des revendications précédentes, **caractérisée en ce que** la bague de serrage (7') peut être serrée contre la surface annulaire (4) au moyen de vis de serrage (21), qui peuvent être vissées dans des alésages filetés axiaux (20) du boîtier (1) et qui s'appuient avec leur tête de vis (22) sur la bague de serrage (7').

11. Pièce d'horlogerie selon la revendication 10, **caractérisée en ce que** les vis de serrage (21) sont disposées de manière répartie uniformément tout autour de la bague de serrage (7').

12. Pièce d'horlogerie selon l'une quelconque des revendications précédentes, **caractérisée en ce que** dans la bague de serrage (7) sont réalisés des alésages filetés (14) débouchant radialement vers l'extérieur et orientés radialement, dans lesquels peuvent être vissées les vis de traction (18) qui peuvent s'appuyer contre le boîtier (1) à l'encontre d'un déplacement radial vers l'intérieur.

13. Pièce d'horlogerie selon la revendication 12, **caractérisée en ce que** les vis de traction (18) sont disposées dans des alésages étagées (15) coaxiaux aux alésages filetés (14), et dont le grand étage (17) débouche radialement vers l'extérieur et au niveau de la transition du grand étage (17) au petit étage (16) desquels la vis de traction (18) est supportée avec sa tête de vis (22).

14. Pièce d'horlogerie selon l'une quelconque des revendications 1 à 11, **caractérisée en ce que** la membrane peut être sollicitée de manière déplaçable axialement dans sa région de bord radialement extérieure par un élément de serrage.

15. Pièce d'horlogerie selon la revendication 14, **caractérisée en ce que** l'élément de serrage est une bague de serrage sollicitant axialement la membrane dans sa région de bord périphérique radialement extérieure.

16. Pièce d'horlogerie selon l'une quelconque des revendications 14 et 15, **caractérisée en ce que** l'élément de serrage peut être déplacé axialement au moyen de vis de réglage.

17. Pièce d'horlogerie selon l'une quelconque des revendications précédentes, **caractérisée en ce que** la membrane (10) est recouverte par un fond de boîtier (11) pouvant être fixé sur le boîtier (1), un espace (12) étant formé entre la membrane (10) et le fond de boîtier (11), depuis lequel des orifices de sortie sonore (13) sont orientés vers l'extérieur.

18. Pièce d'horlogerie selon la revendication 17, **caractérisée en ce que** les orifices de sortie sonore (13) sont orientés radialement vers l'extérieur.

19. Pièce d'horlogerie selon l'une quelconque des revendications 17 et 18, **caractérisée en ce que** l'espace (12) et les orifices de sortie sonore (13) forment un résonateur de Helmholtz.

20. Pièce d'horlogerie selon l'une quelconque des revendications précédentes, **caractérisée en ce que** la membrane (10) est une membrane métallique.

21. Pièce d'horlogerie selon la revendication 20, **caractérisée en ce que** la membrane se compose d'or ou d'un alliage d'or.

22. Pièce d'horlogerie selon l'une quelconque des revendications précédentes, **caractérisée en ce que** le générateur de vibrations est une cloche (8, 8') pouvant être percutée par un marteau percuteur ou un ressort de type timbre.

23. Pièce d'horlogerie selon la revendication 22, **caractérisée en ce que** le générateur de vibrations se compose d'un métal.

24. Pièce d'horlogerie selon la revendication 23, **caractérisée en ce que** le générateur de vibrations se compose de niobium (Nb) ou d'un alliage contenant du niobium (Nb).
